# EUROPÄISCHE PATENTSCHRIFT

(11) **EP 0 606 922 B1**
(45) Veröffentlichungstag und Bekanntmachung des Hinweises auf die Patenterteilung: **20.08.1997**
(21) Anmeldenummer: 94100521.7
(22) Anmeldetag: 14.01.1994
(51) Int. Cl.: E05B 53/00, E05B 65/00, E05B 15/04

(54) **Verriegelungsmechanik für Türen und Tore**
Lock mechanism for doors and gates
Mecanisme de verrouillage pour portes et portails

(30) Priorität: 15.01.1993 DE 4300977
(43) Veröffentlichungstag der Anmeldung: 20.07.1994
(73) Patentinhaber: Döring, Erich, Dr.h.c., CH-9442 Berneck (CH)
(72) Erfinder: Döring, Erich, Dr.h.c., CH-9442 Berneck (CH)
(74) Vertreter: Behrens, Dieter, Dr.-Ing.

(56) Entgegenhaltungen:
- EP-A- 0 015 814
- DE-C- 270 695
- US-A- 3 965 564
- US-A- 4 068 871
- US-A- 4 080 757
- US-A- 4 706 525

## Beschreibung

Die Erfindung betrifft eine Verriegelungsmechanik für Türen und Tore, insbesondere für Garagentore für ein oder zwei PKW, mit einem Schloß, insbesondere mit einem Drehgriff, einem von diesem aus einer Schließstellung in eine Öffnungsstellung bewegbaren Schloßriegel, wenigstens einem Verschlußriegel, der in den Boden und/oder in die Torzarge einzugreifen vermag, und drahtförmigen Verbindungselementen zwischen dem Schloßriegel und jedem Verschlußriegel, die die Verschlußriegel aus der Schließstellung in eine Freigabestellung zurückzubewegen vermögen, wobei die Verschlußriegel in der Schließstellung des Schloßriegels gegen Federkraft in ihre Öffnungsstellung zurückdrängbar sind.

Bekannt sind Spezial-Schlösser für Tore, speziell Schwingtore und Decken-Sektionaltore, die einen ein- oder mehrteiligen Schloßriegel (Schub- und Hubriegel, Dreh- oder Schwenkriegel) aufweisen, mit denen ein Gestänge, Seile oder auch Bowdenzüge als Verbindungselemente zu den Verschlußriegeln verbunden werden können, um bekannte Riegelverschlüsse wie Hub- oder Drehriegel oder Schnapper mit Schiebe- oder Drehelementen zu bestätigen.

Die Vor- und Nachteile der Verriegelungsmechaniken mit Schubstangen, Zugseilen mit Umlenkrollen oder Bowdenzügen sind bekannt. Schubstangen erfordern spezielle Formgebungen, sind schlecht umlenkbar und aufwendig hinsichtlich Herstellung und Montage. Letzteres gilt auch für Stahlseile.

Den bekannten Konstruktionen ist gemein, daß Federn oder federnde Einrichtungen zwischen dem Griff des Schlosses und dem Verschlußriegel im Schloß oder am Verschlußriegel, die z.B. als Schnapper mit eigener Feder ausgebildet sind, vorgesehen sind.

Der Erfindung liegt die Aufgabe zugrunde, eine weniger aufwendig herstellbare und montierbare Verriegelungsmechanik zu schaffen, die sich auch durch besondere Betriebssicherheit auszeichnet.

Zur Lösung dieser Aufgabe sieht die Erfindung bei der eingangs genannten Verriegelungsmechanik vor, daß die Verbindungselemente wenigstens teilweise als weitgehend gerade gerichtete Stahldrähte mit einer Dicke von 1,5 bis 2,5 mm, ausgebildet und zwischen dem Schloßriegel und jedem Verschlußriegel geführt sind, aber nur so weit, daß sie beim Zurückdrängen der Verschlußriegel aus der Schließstellung seitlich federnd ausweichen und eine Rückstellkraft auf die Verschlußriegel aufzubringen vermögen.

Als neues Verbindungs- bzw. Kraftübertragungselement dient anstelle eines Gestänges, herkömmlicher Seile oder Bowdenzüge ein weitestgehend gerade gerichteter federnder Stahldraht (- im Gegensatz zum leicht plastisch bzw. bleibende verformbaren Eisendraht -) mit einer Dicke von 1,5 bis 2,5 mm. Der Stahldraht kann auch etwas gehärtet sein oder aus Federstahl bestehen, um seitlich elastisch auslenkbar zu sein. Seine Dicke ist so zu wählen, daß die Betätigung der Schließanlage leicht von Hand ohne zu große Schwergängigkeit möglich ist.

Wenigstens einer der Verschlußriegel kann beieiander mehrere Schließriegel aufweisen, die jeweils einzeln mittels eines Stahldrahts mit dem Schloßriegel des Schlosses verbunden sind. Die Stahldrähte dieser Schließriegel können in einem weiten Rohr oder Schlauch geführt sein, in denen die zwei, drei oder vier Stahldrähte so geführt sind, daß sie zur Seite hin unbehindert ausweichen können. Diese Ausbildung erhöht die Wahrscheinlichkeit des Einrastens von Schließriegeln bei Verschmutzung der Schließplatte oder -öffnung, in die die Riegel eindringen sollen, oder beim Klemmen in der Verschiebeführung im Verschlußriegelgehäuse, das die mehreren Schließriegel aufnimmt.

Durch Verwendung des Stahldrahtes als Hub- und Zugelement für die Verschlußriegel und jeden Schloßriegel wird das notwendige Federelement in der Verriegelungsmechanik in den elastisch zur Seite ausweichbar geführten Stahldraht gelegt, der dann vorzugsweise bis zum Verschluß- bzw. Schließriegel reicht, so daß am Verschlußriegel keine Feder oder dergleichen vorgesehen werden. Auch im Schloß kann eine Rückstellfeder für den Schloßriegel entfallen.

1 bis 8 Stahldrähte lassen sich mittels eines kleinen gestanzten Befestigungselementes an dem Hub- und Zugriegel des Schlosses verstellbar, z.B. an mehreren Stellen einhakbar oder, wenn am Ende der Stahldrähte Ösen vorgesehen sind, einhängbar, anbringen. Jeder der Stahldrähte kann einen Verschlußriegel betätigen. Auf diese Weise kann mit einem üblichen Schloß eine acht-fache Torverriegelung, d.h. an acht Stellen, verwirklicht werden, ohne daß die Betätigung zu schwergängig ist, wie bei Verwendung von Bowdenzügen. Da die Stahldrähte selbst als Federn wirken, entfällt zweckmäßigerweise auch die übliche Feder im Schloß und im Verschlußriegel, gegen die geöffnet wird. Dadurch ist die nötige Betätigungsenergie sehr gering.

Der gerade Stahldraht kann problemlos um 2 bis 3 Ecken in entsprechende Bogen ohne zusätzliche Elemente, wie Rollen- oder Winkelhebel zum Verschlußriegel gelenkt werden, wobei der oder die Drähte lediglich zur Richtungsänderung einen Bogen beschreiben, um dann gerade weiterzulaufen. Dadurch sind Herstellung und Montage erleichtert.

Die Stahldrähte sind problemlos in der Lage, die Bewegungen des Schloßriegels ziehend an die Verschluß- bzw. Schließriegel weiterzuleiten, weil sie in der Schließstellung der Tür oder des Tors etwa gestreckt sind. Die Bewegung des Schloß- bzw.

Schließriegels an der Verbindungsstelle zum Stahldraht beträgt üblicherweise etwa 1 bis 3 cm. Das reicht für eine sichere Betätigung der Verschlußriegel in die Öffnungsstellung.

Vorzugsweise werden die Drähte, wenigstens teilweise, in einem Hohlprofil des Torflügels untergebracht. Es ist zweckmäßig, bei mehreren Drähten zu verschiedenen Verschlußriegeln oder -schnappern diese vom Schloß bis zur Einführung in ein Hohlprofil des Tores, dort wo sie parallel zueinander verlaufen, in einem dünnen Metall- oder Plastikrohr zusammenzuhalten.

Auf diese Weise werden die Stahldrähte gezwungen, bis sie eine andere Bewegungsrichtung einnehmen, im Führungsrohr einem geraden Weg zu folgen, wodurch die Rückfederkraft der Drähte auf den Teil ihrer Längserstreckung beschränkt wird, der unmittelbar vor den Verschlußriegeln liegt. Hierdurch und durch die im übrigen vorgesehenen Führungen, z.B. Ösen, wird die seitliche elastische Auslenkung im wesentlichen auf den Bereich vor den Verschlußriegeln beschränkt. Dieser kann typischerweise 30 bis 50 cm lang sein.

Beim Entriegeln des Tores, insbesondere durch Drehung des Schloßhandgriffs, werden die Stahldrähte durch den Schloßriegel zurückgezogen und die Verschlußriegel entriegelt bzw. in die Freigabestellung bewegt und dabei eine seitliche Restauslenkung der Stahldrähte aufgehoben.

Bei elektrischer Torbetätigung, z.B. beim Öffnen des Tores, durch einen Torantrieb wird der Schloßriegel an dem die Stahldrähte befestigt sind, ebenfalls angehoben und die Stahldrähte zurückgezogen. Die Verschlußriegel geben das Tor frei.

Beim Schließen des Tors wird jeder Verschluß- bzw. Schließriegel durch eine schräge Auflauffläche in bekannter Weise zurückgeschoben oder zurückgeschwenkt. Durch dieses Zurückschieben oder Zurückschwenken wird der Stahldraht durch Verkürzung des Weges zum Schloß bzw. zur ersten Führung gekrümmt. Aufgrund dieser erzwungenen seitlichen Auslenkung des Stahldrahtes wird eine elastische Federspannung erzeugt, die dafür sorgt, daß der oder die Verschluß- und/oder Schließriegel beim Schließen des Tores in die Verschlußraste durch die Federspannung des oder der Stahldrähte einrastet und dort unter geringer Spannung verweilt bis ausgehend vom Schloß eine neue Öffnungsbewegung eingeleitet wird. Währenddessen wird kein Element des Schlosses bewegt.

Der Stahldraht bildet vom Schloßriegel bzw. einer an ihm angebrachten starren (Schub-)Stange od. dgl. bis zum Verschlußbzw. Schließriegel eine einstückige Verbindung, die in der Lage ist, ähnlich einem Bowdenzug um ein oder zwei Ecken problemlos geführt zu werden, die aber nicht nur diesen Weg beschreibt, sondern im Gegensatz zu Bowdenzügen, Schubstangen oder Seilen eine Federwirkung für das Schloß und die Verschlußriegel übernimmt.

Durch die wenigstens teilweise Verwendung des Stahldrahtes anstelle einer Schubstange, eines Bowdenzuges oder eines Seiles sind weder Langlöcher, wie z.B. bei Schubstangen, noch zusätzliche Federn im Schub- oder Schwenkverschlußriegel (Schnapper) oder Umlenkelemente oder Seilrollen, die aus einer vertikalen eine horizontale Bewegung erzeugen, nötig.

Ein weiterer Vorteil besteht durch die Verwendung von Stahldrähten zur Kraftübertragung darin, daß man z.B. bei einem Sektional-Tor den elastischen Stahldraht problemlos über die beweglichen Sektionskanten zu Verschlußriegeln an beliebigen Stellen führen kann. Gleiches gilt für bekannte Schiebefalttore.

Vorteilhaft ist ebenfalls, daß die Unterbringung des Stahldrahtes in einem Hohlprofil, insbesondere zu einer Seite hin offenen Hohlprofil, eines Torelementes erfolgen kann, in das der Stahldraht durch eine kleine Bohrung eingeführt werden kann. Im Profil können die für einen störungsfreien Betrieb erforderlichen Führungen oder Zwischenabstützungen untergebracht sein.

Die Einstellung eines einzelnen Verschlußriegels oder -schnappers geschieht beispielsweise durch Einstecken des Stahldrahtes mit einer hakenförmigen Abbiegung in eine Bohrung oder mit einer Öse über einen Stift an dem Riegel oder der Stange des Schlosses. Durch mehrere versetze Bohrungen ist eine Feineinstellmöglichkeit, die nur im Bereich weniger Millimeter liegt, gegeben. Solche Feineinstellungen sind problemlos möglich, da jeder einzelne Stahldraht eines Verschlußriegels einzeln am Schloßriegel oder dessen Stange in bekannter Weise befestigbar ist. Er kann auch festgeklemmt werden. Durch die Federwirkung des Stahldrahtes wird dieser während des Einstellens ohne zusätzliche Halterung auch bei ausgebauter Schloßfeder festgehalten.

Schließlich ist von Vorteil, daß der gerichtete Stahldraht keine Nippel, Gewinde, Bohrungen, Langlöcher, Schrauben, Zapfen, Bolzen, Schutzspiralen oder -schläuche für die Befestigung und die Führung benötigt. Die Stahldrähte brauchen nur an einem Ende ca. 5 bis 7 mm lang um 90° gekröpft zu werden. Diese Kröpfungen im rechten Winkel reichen in eine Bohrung der Schwenk-, Schub- und Hubriegel des Schlosses und dienen als bewegliche, schwenkbare Verbindung zwischen Stahldraht und Riegel. Zweckmäßigerweise sind sie mit einer Abdeckung in ihrer Lage gehalten.

Der gleiche Mechanismus kann an einem Schubriegel eines üblichen Zimmertürschlosses angewendet werden.

Ein Ausführungsbeispiel der Erfindung ist anhand einer Zeichnung näher erläutert, in der zeigt
Fig. 1 ein Schwingtor mit üblichem Schloß mit Drehhandgriff und mit Verschlußschnappern, und
Fig. 2 einen Verschlußriegel mit drei Schließriegeln.

Ein Torflügel hat ein übliches Schwingtor-Schloß 6 mit einem als Hub- und Schubriegel ausgebildeten Schloßriegel 13, an dem schematisch 5 gerichtete Stahldrähte 9, 10 und 11 von 1,5 bis 2,5 mm Durchmesser eingehakt oder gegebenenfalls eingeklemmt sind. Der mittlere gerichtete und gehärtete Stahldraht 11 reicht senkrecht zu einem Verschlußriegel in eine Öffnung eines Bodenprofils bei 5. Zwei weitere Stahldrähte 10 betätigen links und rechts je einen Verschlußriegel in Bodennähe bei 3 und 4. Die zwei weiteren Stahldrähte 9 führen an das obere Sturzprofil des Torblattrahmens 12, um dort zwei weitere Verschlußriegel bei 1 und 2 zu betätigen.

Die Stahldrähte sind im Abstand mehrerer Dezimeter durch Führungen 7 an der Innenseite des Torflügelrahmens abgestützt. Vom Zug- und -Hubriegel des Schlosses bis zum Bodenprofil sind alle 5 Stahldrähte in einem kurzen Rohr 8 zusammengefaßt, das sich bei der Betätigung mit den Stahldrähten auf- und abbewegt. Sie müssen daher in dem kurzen Rohr 8 keinerlei Bewegung vollbringen, da sie mit dem Rohr höchstens 20, bei bestimmten Schlössern bis zu 30 mm bewegt werden.

Selbstverständlich können auch andere Schlösser verwendet werden, die Zug- und Hubriegel nach der Seite, z.B. nach links oder rechts, oder nach oben aufweisen. Auch Schlösser mit aufgesetzten Schwenkhebeln oder Drehscheiben können verwendet werden.

In Fig. 2 ist ein Verschlußriegel 20 dargestellt, der nebeneinander drei Schließriegel 21.1, 21.2 und 21.3 in einem kubischen Gehäuse 22 aus einer vorderen Schließstellung in eine hintere Öffnungsstellung gegen Anschlagstifte 23 zurückziehbar verschieblich gelagert sind. Jeder Schließriegel ist einzeln mit einem Stahldraht 24.1, 24.2 bzw. 24.3 verbunden, der lose in einem weiten Kunststoffschlauch 25 geführt ist und in Besfestigungsösen 26 endet. Die Schließriegel werden gemeinsam über die Stahldrähte zum Entriegeln des Tores zurückgezogen, können aber beim Schließen unabhängig voneinander einrasten. Auch wenn ein Schließriegel aus iregend einem Grund nicht einrasten kann, z.B. wegen Schmutz, Eis oder zu hoher Reibung im Gehäuse, können die anderen, nicht behinderten Schließriegel (bzw. -zungen) einrasten. Durch mehrere Schließriegel je Verschlußriegel ist die Überwindung durch Unberechtigte weiter erschwert. Auch nicht dargestellte Hemmstifte können die Schließriegel, z. B. bei längerer Abwesenheit, gegen Zurückschieben gesichert werden.

Die Ösen können direkt auf Stifte am Schloßriegel oder - wenn sich an den Schloßriegel zunächst eine Schubstange anschließt - auf Stifte an deren Ende aufgesteckt werden. Die Stahldrähte 24 sollten eine Länge von wenigstens etwa 10 - 30 cm haben und bis an die Schließriegel 21 reichen, damit sie elastisch ausreichend zur Seite für die Erzeugung einer ausreichenden Rückstellkraft ausgelenkt werden können, ohne sich plastisch zu verformen, z. B. zu Knicken.

In der vorderen End- bzw. Schließstellung liegen die Schließriegel 21 mit einem hinteren Stift 27 an einer Querwand 28 des Gehäuses 22 an, die sie ebenso führt, wie eine Vorderwand 29 des Gehäuses 22.

## Patentansprüche

1. Verriegelungsmechanik für Türen und Tore, insbesondere für Garagentore für ein oder zwei PKW, mit
einem Schloß (6), insbesondere mit einem Drehgriff,
einem von diesem aus einer Schließstellung in eine Öffnungsstellung bewegbaren Schloßriegel (13),
wenigstens einem Verschlußriegel (20), der in den Boden und/oder in die Torzarge einzugreifen vermag, und
drahtförmigen Verbindungselementen zwischen dem Schloßriegel (13) und jedem Verschlußriegel, (20), die die Verschlußriegel aus der Schließstellung in eine Freigabestellung zurückzubewegen vermögen,
wobei die Verschlußriegel in der Schließstellung des Schloßriegels (13) gegen Federkraft in ihre Öffnungsstellung zurückdrängbar sind,
dadurch **gekennzeichnet**, daß die Verbindungselemente wenigstens teilweise als weitgehend gerade gerichtete Stahldrähte (9, 10, 11) mit einer Dicke von 1,5 bis 2,5 mm ausgebildet und zwischen dem Schloßriegel (13) und jedem Verschlußriegel in Abständen von mehreren Dezimetern in Führungen (7) abgestützt sind, aber nur so weit, daß sie beim Zurückdrängen der Verschlußriegel aus der Schließstellung seitlich federnd ausweichen und eine Rückstellkraft auf die Verschlußriegel aufzubringen vermögen.

2. Verriegelungsmechanik nach Anspruch 1,
dadurch **gekennzeichnet**,
daß wenigstens ein Verschlußriegel (20) mehrere Schließriegel (21) aufweist, die jeweils einzeln mittels eines Stahldrahts verbunden sind.

3. Verriegelungsmechanik nach Anspruch 1 oder 2,
dadurch **gekennzeichnet**,
daß die Stahldrähte (9, 10, 11) gruppenweise längs eines Teiles ihrer Erstreckung in einem Rohr (8) oder Schlauch geführt sind.

4. Verriegelungsmechanik nach einem der Ansprüche 1 bis 3,
dadurch **gekennzeichnet**,
daß die Stahldrähte (9, 10, 11) am hinteren Ende abgewinkelt und in ein oder mehrere Löcher im Schloßriegel (13) des Schlosses (6) oder einer mit dem Schloßriegel verbundenen Schubstange einhakbar sind.

5. Verriegelungsmechanik nach einem der Ansprüche 1 bis 4,
dadurch **gekennzeichnet**,
daß die Stahldrähte nur eine Länge von etwa 10 bis 30 cm aufweisen und sich bis zum Verschlußriegel erstrecken.

6. Verriegelungsmechanik nach einem der Ansprüche 2 bis 4,
dadurch **gekennzeichnet**,
daß die Stahldrähte nur eine Länge von etwa 10 bis 30 cm aufweisen und sich bis zum Schließriegel (21) erstrecken.

## Claims

1. Lock mechanism for doors and gates, particularly for gates for garages accomodating one or two cars, comprising
a lock (6), particularly one provided with a turning handle,
a lock bolt (13) capable of being moved by said turning handle from a closed position into an open position,
at least a locking latch (20) capable of penetrating into the bottom and/or into the gate casement, and
wire-shaped connecting elements between the lock bolt (13) and each locking latch (20), said elements being capable of returning the locking latches from the closed position into a release position,
wherein the locking latches are capable of being forced back towards their open position against spring force, when the lock bolt (13) is in the closed position,
**characterized** in that the connectng elements are formed, at least in part, into substantially straightened steel wires (9, 10, 11) having a thickness of between 1.5 and 2.5 mm (about 0,06 to 0,1 inch) and are supported between the lock bolt (13) and each of the locking latches in guiding means (7) at intervals of several decimetres (about several inches), but only to that extent that when the locking latches are forced back out of their closed position, they are able to resiliently yield laterally and to apply a returning force to the locking latches.

2. Lock mechanism according to claim 1,
**characterized** in that
at least one of said locking latches (20) has several engaging latches (21) each connected separately by means of a steel wire.

3. Lock mechanism according to claim 1 or 2,
**characterized** in that
said steel wires (9, 10, 11) are guided in groups along a portion of their extension within a tube (8) or a hose.

4. Lock mechanism according to anyone of claims 1 to 3,
**characterized** in that
said steel wires (9, 10, 11) are bent at their rear end and are capable of being hooked in one or several holes formed in the lock bolt (13) of the lock (6) or in a push bar connected with said lock bolt.

5. Lock mechanism according to anyone of claims 1 to 4,
**characterized** in that
said steel wires only have a length from about 10 to 3β cm (about 4 to 12 inches) and extend to reach said locking latch.

6. Lock mechanism according to anyone of claims 2 to 4,
**characterized** in that
said steel wires only have a length from about 10 to 30 cm (about 4 to 12 inches) and extend to reach said engaging latch (21).

## Revendications

1. Mécanisme de verrouillage pour portes et portails, en particulier pour portails de garage pour un ou deux véhicules, comprenant
une serrure (6) en particulier avec une poignée pivotante,
un verrou de serrure (13) pouvant être déplacé par celle-ci d'une position de fermeture à une position d'ouverture,
au moins un pêne (20) qui peut pénétrer dans le sol et/ou dans l'encadrement de porte, et
des éléments de liaison en forme de fils métalliques entre le verrou de serrure (13) et chaque pêne (20) qui peuvent ramener le pêne de la position de fermeture à une position de libération,
les pênes pouvant, dans la position de fermeture du verrou de serrure (13), être repoussés contre une force élastique dans leur position d'ouverture,
caractérisé en ce que
les éléments de liaison sont formés au moins partiellement de fils en acier principalement rectilignes (9, 10, 11) ayant une épaisseur de 1,5 à 2,5 mm et sont supportés entre le verrou de serrure (13) et chaque pêne à des distances de plusieurs décimètres dans des guides (7) mais juste suffisamment pour pouvoir, lors du repoussement du pêne hors de la position de fermeture, se déporter élastiquement latéralement et exercer une force de rappel sur le verrou de fermeture.

2. Mécanisme de verrouillage selon la revendication 1,
caractérisé en ce que
au moins un pêne (20) présente plusieurs verrous de fermeture (21) qui sont reliés chacun individuellement au moyen d'un fil d'acier.

3. Mécanisme de verrouillage selon la revendication 1 ou 2,
caractérisé en ce que
les fils d'acier (9, 10, 11) sont guidés par groupes le long d'une partie de leur étendue dans un tube (8) ou un tuyau flexible.

4. Mécanisme de verrouillage selon l'une quelconque des revendications 1 à 3,
caractérisé en ce que
les fils d'acier (9, 10, 11) sont repliés en U à leur extrémité arrière et peuvent s'accrocher dans un ou plusieurs trous du verrou de serrure (13) de la serrure (6) ou dans une bielle reliée au verrou de serrure.

5. Mécanisme de verrouillage selon l'une quelconque des revendications 1 à 4,
caractérisé en ce que
les fils d'acier ne présentent qu'une longueur d'environ 10 à 30 cm et s'étendent jusqu'au pêne.

6. Mécanisme de verrouillage selon la revendication 2 à 4,
caractérisé en ce que
les fils d'acier ne présentent qu'une longueur d'environ 10 à 30 cm et s'étendent jusqu'au verrou de fermeture (21).
